# FASCICULE DE BREVET EUROPEEN

(11) **EP 3 901 554 B1**
(45) Date de publication et mention de la délivrance du brevet: **26.06.2024**
(21) Numéro de dépôt: 20171205.6
(22) Date de dépôt: 23.04.2020
(51) Int. Cl.: F41A 17/46, F41A 19/16, F41A 19/10

(54) **SÉURITÉ DE DÉTENTE D'UN PISTOLET**
ABZUGSSICHERUNG EINER PISTOLE
TRIGGER SAFETY FOR A GUN

(43) Date de publication de la demande: 27.10.2021
(73) Titulaire: FN Herstal SA, 4040 Herstal (BE)
(72) Inventeur: BALHAN, Laurent, 6997 Mormont (BE); DELVAUX, Dorian, 5060 Sambreville (BE)
(74) Mandataire: AWA Benelux

(56) Documents cités:
- WO-A1-2015/157753
- CH-A- 516 131
- DE-B- 1 199 658
- US-A1- 2017 299 305
- US-A1- 2019 257 606

## Description

### Objet de l'invention

La présente invention se rapporte à dispositif de sécurité de détente d'une arme à feu, en particulier d'un pistolet.

### Etat de la technique

Il est connu dans le domaine des armes à feu de proposer une sécurité bloquant la queue de détente lorsque l'arme n'est pas utilisée. Dans le cas des armes de poings, où l'arme est tenue à une seule main, les risques de chute sont importants, en particulier en condition de combat. De ce fait, il est utile de sécuriser la queue de détente contre les risques de tir accidentels, même lorsque la sécurité n'est pas engagée. En effet, lorsque la sécurité n'est pas engagée, le risque de tir accidentel en cas de chute n'est pas négligeable.

Le document brevet WO 2015/157753 décrit un système de sécurité dans lequel une queue de détente en deux parties permet de bloquer celle-ci en absence de pression du doigt sur la partie interne de la queue de détente. Ce dispositif présente néanmoins l'inconvénient d'avoir deux surfaces d'appuis sur le doigt du tireur, avec des risques de pinçage et d'encrassement important du dispositif. L'encrassement est d'autant plus important que les deux pièces de la queue de détente sont directement accessibles de l'extérieur. En cas de blocage entre les deux parties de la queue de détente, l'actionnement de celle-ci est rendu impossible. Un autre système de sécurité de détente d'une arme à feu est connu du document US 2017/299305 A1.

### Résumé de l'invention

Un premier aspect de l'invention se rapporte à une arme à feu comprenant une sécurité de queue de détente, ladite arme à feu comprenant une carcasse et une queue de détente commandant un tir, la queue de détente étant disposée sur un axe de queue de détente disposé sur un levier de détente commandant une chaîne de mise à feu, ledit levier de détente étant disposé sur un axe de levier de détente fixé à la carcasse (ou un châssis intégré à ladite carcasse), ledit levier de détente pouvant basculer d'une position de repos à une position déclenchant un tir et ladite queue de détente pouvant basculer d'une position de repos où la queue de détente prend appui sur le levier de détente sur une première surface d'appui et une position de tir où la queue de détente prend appui sur le levier de détente sur une seconde surface d'appui, des moyens élastique maintenant la queue de détente en position de repos lorsqu'aucune pression n'y est appliquée, ladite queue de détente comprenant une surface de blocage de queue de détente s'appuyant sur un élément de blocage correspondant sur la carcasse bloquant la rotation du levier de détente lorsque la queue de détente est au repos et ladite surface de blocage de queue de détente s'escamotant lorsque la queue de détente tourne sur son axe par rapport au levier de détente, libérant la rotation du levier de détente caractérisée en ce que ledit levier de détente est situé dans une cavité à l'intérieur de la queue de détente, la première surface d'appui étant située en avant de la cavité de la queue de détente et la seconde surface d'appui étant située en arrière de la cavité de la queue de détente.

De préférence, l'axe de queue de détente passe par le centre de gravité de la queue de détente, de façon à ce qu'un choc ne puisse induire de moment de force induisant la rotation de la queue de détente par rapport au levier de détente, empêchant ainsi un tir accidentel.

Avantageusement, la carcasse comprend un support de châssis en polymère et un châssis métallique, l'élément de blocage étant disposé sur le châssis métallique. De préférence, le levier de détente est aussi disposé sur ledit châssis métallique.

De préférence, le levier de détente comprend plusieurs points d'ancrages à une tige de mise à feu appartenant à la chaîne de mise à feu, de façon à permettre de varier la longueur effective du levier de détente.

Avantageusement, la queue de détente comprend sur sa surface avant une encoche dans laquelle un coulisseau de blocage fixé à la carcasse peu s'engager de façon à bloquer la queue de détente en position de repos.

### Brève description des figures

La figure 1 représente une coupe longitudinale exemple d'arme à feu selon l'invention.
La figure 2 représente un détail du système de détente de la figure 1 en position de repos.
La figure 3 représente un détail du système de détente de la figure 1 en position de tir.
La figure 4 représente une vue latérale d'un châssis métallique d'une arme à feu selon l'invention, avec la queue de détente, le levier de détente et la tige de mise à feu.

### Légende des figures

1. Elément de blocage de queue de détente sur le châssis
2. surface de blocage de queue de détente
3. queue de détente
4. levier de détente
5. ressort de rappel de queue de détente
6. axe de queue de détente
7. axe le levier de détente
8. tige de mise à feu
9. gâchette de percuteur
10. surface d'appui de queue de détente sur le levier de détente (en position de tir)
11. surface d'appui de queue de détente sur le levier de détente (en position de repos)
12. points d'ancrage supplémentaires à la tige de mise à feu
13. encoche de blocage de la queue de détente
14. coulisseau de blocage de queue de détente
15. glissière
16. arrêtoir de percuteur
17. Châssis métallique
18. Percuteur
19. Gâchette de sécurité de percuteur
20. Support de châssis

### Description détaillée de l'invention

La présente description décrit essentiellement un exemple d'arme implémentant l'ensemble des aspects de la présente invention. L'homme du métier comprendra aisément que les différents aspects de l'invention, bien qu'utilisable séparément, présentent des synergies qui apparaîtront clairement au vus de cet exemple et des quelques variantes décrites.

Un solide est dit équilibré lors de sa rotation autour d'un axe fixe si son centre de masse est sur l'axe de rotation et, de préférence si son axe de rotation est un axe principal d'inertie pour ce solide.

Par carcasse, nous entendons dans la présente description l'élément servant à la préhension et comprenant les éléments de fixation des différents éléments compris dans la partie inférieure de l'arme, ainsi que les éléments de fixation des pièces mobiles. Il peut s'agir d'une carcasse classique ou d'une carcasse intégrant un châssis distinct, amovible ou non du reste de la carcasse.

La présente invention concerne un dispositif de sécurité bloquant la queue de détente 3 d'une arme à feu, en particulier un pistolet, empêchant le mouvement de la queue de détente 3 en absence de pression sur celle-ci. Contrairement à l'art antérieur ledit dispositif est intégré dans une cavité à l'intérieur de la queue de détente 3. La queue de détente 3 est avantageusement fixée rotative sur un axe 6 à l'extrémité inférieure d'un levier de détente 4 disposé dans la cavité à l'intérieur de la queue de détente 3. La queue de détente 3 peut alors basculer d'une position de repos où elle s'appuie par une surface avant 11 de sa cavité sur le levier de détente 4 à une position de tir où la queue de détente 3 prend appui par une surface arrière 10 de sa cavité sur le levier de détente 4.

Dans la position de tir, la pression sur la queue de détente 3 applique un couple sur le levier de détente 4 entre l'axe de queue de détente 6 et la surface arrière 10 de la queue de détente, induisant une rotation du levier de détente autour de son axe 7, induisant une translation de la tige de mise à feu 8 déclenchant le déplacement de la gâchette 9 de percuteur 18, libérant celui-ci et déclenchant le tir.

La queue de détente est solidaire d'une surface de blocage 2 qui, lorsque la queue de détente est au repos, peut prendre appui sur une surface 1 de la carcasse, empêchant la rotation du levier de détente 4. Les surfaces d'appui 1,2 sont disposées de façon à ce que seule une rotation de la queue de détente 3 par rapport au levier de détente 4 permette de débloquer ce dernier.

L'avantage d'une telle disposition est de protéger au moins partiellement le dispositif de sécurité de l'encrassement d'éviter tout pincement de la peau du tireur et d'améliorer l'ergonomie du tir en ne devant appuyer que sur une seule surface d'appui.

Avantageusement, la queue de détente est maintenue en position de repos par des moyens élastiques, tel que, de préférence, un ressort 5 ou une lame ressort (non représenté).

Avantageusement, de façon à éviter que l'inertie de la queue de détente 3 n'induise une rotation de celle-ci lors d'une chute, la queue de détente est équilibrée sur son axe. (i.e. son centre de masse est sur son axe de rotation 6 et de préférence l'axe de rotation 6 est un axe principal d'inertie de la queue de gâchette 3).

De préférence, la carcasse est formée d'un support 20 en matière plastique et d'un châssis 17 métallique auquel les parties essentielles du mécanisme de la carcasse sont fixées (rails de glissière, mécanisme de mise à feu, sécurités,.... ), la surface d'appui 1 de la carcasse étant solidaire du châssis 17 plutôt que du support plastique, les contraintes dimensionnelles étant mieux contrôlées sur le châssis.

Avantageusement, la queue de détente comprend sur sa face avant une encoche 13 coopérant avec un coulisseau 14 permettant de bloquer le mouvement de rotation de la queue de détente, (sécurité de blocage de la queue de détente).

## Revendications

1. Arme à feu comprenant une sécurité de queue de détente, ladite arme à feu comprenant une carcasse et une queue de détente (3), la queue de détente (3) étant disposée sur un axe (6) de queue de détente disposé sur un levier de détente (4) commandant une chaîne de mise à feu, ledit levier de détente (3) étant disposé sur un axe (7) de levier de détente fixé à la carcasse, ledit levier de détente (3) pouvant basculer d'une position de repos à une position déclenchant un tir et ladite queue de détente (3) pouvant basculer d'une position de repos où la queue de détente prend appui sur le levier de détente sur une première surface d'appui (11) et une position de tir où la queue de détente (3) prend appui sur le levier de détente (4) sur une seconde surface d'appui (10), des moyens élastique (5) maintenant la queue de détente (3) en position de repos lorsqu'aucune pression n'y est appliquée, ladite queue de détente (3) comprenant une surface de blocage (2) de queue de détente s'appuyant sur un élément de blocage (1) correspondant sur la carcasse bloquant la rotation du levier de détente (4) lorsque la queue de détente (3) est au repos et ladite surface de blocage (2) de queue de détente s'escamotant lorsque la queue de détente tourne sur son axe (6) par rapport au levier de détente (4), libérant la rotation du levier de détente (4) **caractérisée en ce que** ledit levier de détente (4) est situé dans une cavité à l'intérieur de la queue de détente (3), la première surface d'appui (11) étant située en avant de la cavité de la queue de détente (3) et la seconde surface d'appui (10) étant située en arrière de la cavité de la queue de détente (3).

2. Arme à feu selon la revendication 1 dans laquelle la queue de détente (3) est équilibrée sur son axe (36), de façon à ce qu'un choc ne puisse induire de moment de force induisant la rotation de la queue de détente (3) par rapport au levier de détente (4), empêchant ainsi un tir accidentel.

3. Arme à feu selon l'une des revendications précédentes dans laquelle La carcasse comprend un support de châssis (21) en polymère et un châssis métallique (17), l'élément de blocage (1) étant disposé sur le châssis métallique (17).

4. Arme à feu selon l'une des revendications précédentes dans laquelle le levier de détente (4) comprend plusieurs points d'ancrages (12) à une tige de mise à feu (8) appartenant à la chaîne de mise à feu, de façon à permettre de varier la longueur effective du levier de détente (4).

5. Arme à feu selon l'une des revendications précédentes dans laquelle la queue de détente comprend sur sa surface avant une encoche (13) dans laquelle un coulisseau de blocage (14) fixé à la carcasse peu s'engager de façon à bloquer la queue de détente (3) en position de repos.

## Patentansprüche

1. Feuerwaffe, umfassend eine Abzugszüngel-Sicherheit, wobei die besagte Feuerwaffe ein Gehäuse und ein Abzugszüngel (3) umfasst, wobei das Abzugszüngel (3) auf einer Abzugszüngelwelle (6) angeordnet ist, die auf einem Abzugshebel (4), der eine Zündkette steuert, angeordnet ist, wobei der besagte Abzugshebel (3) auf einer Abzugshebelwelle (7) angeordnet ist, die am Gehäuse befestigt ist, wobei der besagte Abzugshebel (3) aus einer Ruhestellung in eine Stellung kippen kann, in der ein Schuss ausgelöst wird und das besagte Abzugszüngel (3) aus einer Ruhestellung, in der das Abzugszüngel auf dem Abzugshebel auf einer ersten Stützfläche (11) aufliegt, und einer Feuerstellung, in der das Abzugszüngel (3) auf dem Abzugshebel (4) auf einer zweiten Stützfläche (10) aufliegt, kippen kann, wobei elastische Mittel (5) das Abzugszüngel (3) in Ruhestellung halten, wenn darauf kein Druck ausgeübt wird, wobei das besagte Abzugszüngel (3) eine Abzugszüngel-Blockierfläche (2) umfasst, die sich auf einem entsprechenden Blockierelement (1) auf dem Gehäuse abstützt, wodurch die Rotation des Abzugshebels (4) blockiert wird, wenn das Abzugszüngel (3) in Ruhe ist und die besagte Abzugszüngel-Blockierfläche (2) einklappt, wenn das Abzugszüngel auf seiner Welle (6) im Verhältnis zum Abzugshebel (4) dreht, wodurch die Rotation des Abzugshebels (4) freigegeben wird, **dadurch gekennzeichnet, dass** sich der besagte Abzugshebel (4) in einem Hohlraum im Inneren des Abzugszüngels (3) befindet, wobei sich die erste Stützfläche (11) vor dem Hohlraum des Abzugszüngels (3) befindet und sich die zweite Stützfläche (10) hinter dem Hohlraum des Abzugszüngels (3) befindet.

2. Feuerwaffe nach Anspruch 1, wobei das Abzugszüngel (3) auf seiner Welle (36) derart ausbalanciert ist, dass ein Stoß nicht das Kraftmoment, dass die Rotation des Abzugszüngels (3) im Verhältnis zum Abzugshebel (4) bewirkt, bewirken kann wodurch ein unbeabsichtigter Schuss verhindert wird.

3. Feuerwaffe nach einem der vorangehenden Ansprüche, wobei das Gehäuse einen Gehäusehalter (21) aus Polymer und ein Metallgehäuse (17) umfasst, wobei das Blockierelement (1) auf dem Metallgehäuse (17) angeordnet ist.

4. Feuerwaffe nach einem der vorangehenden Ansprüche, wobei der Abzugshebel (4) mehrere Verankerungspunkte (12) an einem Zündstift (8) umfasst, der zu der Zündkette gehört, so dass die tatsächliche Länge des Abzugshebels (4) veränderbar ist.

5. Feuerwaffe nach einem der vorangehenden Ansprüche, wobei das Abzugszüngel auf seiner vorderen Oberfläche eine Kerbe (13) umfasst, in die ein am Gehäuse befestigter Blockierschlitten (14) derart eingreifen kann, dass das Abzugszüngel (3) in Ruhestellung blockiert wird.

## Claims

1. A firearm comprising a trigger safety, said firearm comprising a frame and a trigger (3), the trigger (3) being positioned on a trigger axis (6) positioned on a trigger lever (4) commanding an ignition chain, said trigger lever (3) being positioned on a trigger lever axis (7) fixed to the frame, said trigger lever (3) being able to switch from an idle position to a position triggering a shot and said trigger (3) being able to switch from an idle position where the trigger bears on the trigger lever on a first bearing surface (11) and a firing position where the trigger (3) bears on the trigger lever (4) on a second bearing surface (10), resilient means (5) keeping the trigger (3) in the idle position when no pressure is applied thereto, said trigger (3) comprising a trigger blocking surface (2) bearing on a corresponding blocking element (1) on the frame blocking the rotation of the trigger lever (4) when the trigger (3) is idle and said trigger blocking surface (2) retracting when the trigger rotates on its axis (6) relative to the trigger lever (4), freeing the rotation of the trigger lever (4) **characterized in that** said trigger lever (4) is located in a cavity within the trigger (3), the first bearing surface (11) being located forward of the trigger cavity and the second bearing surface (10) being located to the rear of the trigger cavity.

2. The firearm according to claim 1, wherein the trigger (3) is balanced on its axis (36), such that an impact cannot cause a force moment causing the rotation of the trigger (3) with respect to the trigger lever (4), thus preventing an accidental shot.

3. The firearm according to one of the preceding claims, wherein the frame comprises a polymer framework support (21) and a metal framework (17), the blocking element (1) being positioned on the metal framework (17).

4. The firearm according to claim 1, wherein the trigger lever (4) comprises several anchoring points (12) to an ignition rod (8) belonging to the ignition chain, so as to make it possible to vary the effective length of the trigger lever (4).

5. The firearm according to claim 1, wherein the trigger lever comprises, on its front surface, a notch (13) in which a blocking crosshead (14) fastened to the frame can engage so as to block the trigger (3) in the idle position.
